# EUROPÄISCHE PATENTSCHRIFT

(11) **EP 0 678 658 B1**
(45) Veröffentlichungstag und Bekanntmachung des Hinweises auf die Patenterteilung: **11.06.1997**
(21) Anmeldenummer: 95105072.3
(22) Anmeldetag: 05.04.1995
(51) Int. Cl.: F01L 1/14, F01L 1/26

(54) **Ventiltrieb für zumindest zwei gleichzeitig zu betätigende Hubventile für den Gaswechsel einer Brennkraftmaschine**
Valve control to operate at least two poppet valves simultaneously for the exchange of gas in an internal combustion engine
Commande de soupape pour commander au moins deux soupapes champignons simultanément pour le renouvellement des gaz dans un moteur à combustion interne

(30) Priorität: 19.04.1994 DE 4413508
(43) Veröffentlichungstag der Anmeldung: 25.10.1995
(73) Patentinhaber: ADAM OPEL AG, 65423 Rüsselsheim (DE)
(72) Erfinder: Reitz, Dieter, Dipl. Ing. (TH), D-64367 Mühltal (DE)
(74) Vertreter: Kümpfel, Heinz, Dipl.-Ing.

(56) Entgegenhaltungen:
- EP-A- 0 380 218
- FR-A- 2 657 669
- GB-A- 132 070
- US-A- 1 639 874

## Beschreibung

Die Erfindung betrifft einen Ventiltrieb für zumindest zwei gleichzeitig zu betätigende Hubventile für den Gaswechsel einer Brennkraftmaschine nach dem Oberbegriff des ersten Patentanspruchs.

Ein derartiger Ventiltrieb ist mit US-Patentschrift 1 639 874 beschrieben. Bei diesem Ventiltrieb ist für jedes der gemeinsam zu betätigenden Ventile ein im Zylinderkopf geführter Tassenstößel vorgesehen. Die Tassenstößel sind an ihrem der Nockenwelle zugewandten Ende mit einem Joch starr verbunden. Zentral auf das Joch wirkt auf eine besonders vorbereitete Gleitbahn ein Nocken der Nockenwelle ein. Insbesondere durch die starre Verbindung der Tassenstößel über das Joch treten infolge der unterschiedlichen Temperaturen am Joch und am Zylinderkopf sowie durch unterschiedliche Materialien für das Joch sowie für den Zylinderkopf beim Betrieb der Brennkraftmaschine unterschiedlich große Wärmedehnungen ein, welche zu Verspannungen der Bauteile und zu Schwergängigkeit des Ventiltriebes führen.

Mit DE-OS 42 26 760 ist ein Ventiltrieb beschrieben, bei welchem gleichfalls für jedes zu betätigende Ventil ein Tassenstößel vorgesehen ist und auf den mit zu der Nokkenwelle weisenden ebenen Böden der Tassenstößel ein Querbalken lose aufliegt, lediglich durch Formschluß gegen Verschieben gegenüber den Tassenstößeln gesichert ist und im übrigen vom Nocken der Nockenwelle in seiner Funktionslage gehalten ist. Bei einem solchen Ventiltrieb können Verspannungen infolge von unterschiedlichen Wärmedehnungen nicht auftreten. Darüber hinaus kann in vorteilhafter Weise bei einer solchen Ausführung auf handelsübliche Tassenstößel zurückgegriffen werden, welche auch mit einer hydraulischen ventilspielausgleichseinrichtung versehen sein können. Ein solcher Ventiltrieb hat jedoch infolge der Gleitreibung zwischen Nockenbahn und Querbalken Reibungsverluste, welche dem Wirkungsgrad der Brennkraftmaschine abträglich sind.

Der Erfindung liegt die Aufgabe zugrunde, einen Ventiltrieb zu schaffen, mit welchem von einem Nocken aus zwei oder mehr Hubventile betätigt werden können, wobei der Nocken über eine Rolle auf die Hubventile einwirkt und bei dem gegenüber bekannten Mehrventilantrieben mit Rollenstößeln ein geringerer Bauaufwand mit gleichzeitig geringem Raumbedarf erforderlich ist.

Erfindungsgemäß wird diese Aufgabe durch die kennzeichnenden Merkmale des ersten Patentanspruchs gelöst.

In einer vorzugsweisen Ausführungsform ist der Führungsteller des ersten Hubventils gleichzeitig Anlagefläche für die Schließfeder dieses Hubventils. Damit wird ein gesonderter Federteller für das erste Ventil entbehrlich und der Teileaufwand für den Ventiltrieb kann so reduziert werden.

Die weiteren Hubventile der gemeinsamen Hubventilgruppe sind mit an sich bekannten Federtellern versehen, über welche die Ventilschaftenden in Richtung zum Joch hinausragen. Die Verwendung an sich bekannter Federteller an den weiteren Hubventilen ermöglicht eine wirtschaftliche Bauweise des Ventiltriebes, indem auf handelsübliche bzw. für andere Ventiltriebbauarten bereits vorhandene Teile zurückgegriffen werden kann.

Ein Ausführungsbeispiel der Erfindung ist nachstehend anhand einer Zeichnung näher beschrieben. Es zeigen
- Fig. 1:: einen Schnitt durch einen erfindungsgemäßen Ventiltrieb;
- Fig. 2:: eine Ansicht aus Richtung A in Figur 1.

Bei dem Ausführungsbeispiel handelt es sich um einen Ventiltrieb zur Betätigung einer gemeinsamen Hubventilgruppe, welche aus zwei Hubventilen 1 und 2 besteht, welche sowohl Einlaßventile als auch Auslaßventile einer Brennkraftmaschine sein können. Das erste Hubventil 1 ist mit seinem Ventilschaft 3 in einer Ventilführungsbüchse 4 geführt, welche im Zylinderkopf 5 eingepreßt ist. Eine Ventilschaftabdichtung 6 verhindert das ungewollte Durchdringen von Öl entlang dem Ventilschaft 3. Am Ventilschaft 3 des Ventils 1 befinden sich umlaufende Nuten 7, in welche adäquate Rippen von Ventilkeilen 8 eingreifen. Die Ventilkeile 8 bilden einen sich in Richtung des Ventiltellers 9 verjüngenden Kegel, über den eine kegelige Bohrung eines Führungstellers 10 greift. Der Führungsteller 10 wird von einer Ventilfeder 11, die sich andererseits auf dem Zylinderkopf 5 abstützt, auf die Ventilkeile 8 gedrückt, so, daß eine axial und radial starre Verbindung zwischen dem Führungsteller 10 und dem Ventilschaft 3 geschaffen ist. Der Führungsteller 10 hat einen zylindrischen Umfang 12, welcher sich in einer zylindrischen Bohrung 13 des Zylinderkopfes 5 gleitend radial abstützt. Ein Teil 14 des Ventilschaftes 3 mit dem Ventilschaftende 15 ragt über den Führungsteller 10 heraus. Auf diesem Teil 14 ist ein Joch 16 mit einer Aufnahmebohrung 17 mit Gleitsitz aufgeschoben. Eine im oberen Ende der Aufnahmebohrung 17 befindliche Verstelleinrichtung, die hier beispielhaft als Verstellschraube 18 mit Kontermutter 19 ausgebildet ist, stützt sich auf dem Ventilschaftende 15 ab. Das Joch 16 erstreckt sich unterhalb einer Nockenwelle 20 mit Nocken 21 zu dem Ventilschaftende 22 des Hubventils 2 und stützt sich auf diesem ebenfalls mit einer Verstelleinrichtung, bestehend aus einer Verstellschraube 23 mit Kontermutter 24 innerhalb einer Bohrung 25 des Joches 16, ab.

Das Hubventil 2 ist in üblicher Weise mit seinem Ventilschaft 26 in einer Ventilführungsbüchse 27 geführt. Eine Ventilschaftabdichtung 28 verhindert das ungewollte Passieren von Öl entlang dem Ventilschaft 26. Am oberen Bereich des Ventilschaftes 26 ist in üblicher Weise mittels umlaufender Nuten 33 am Ventilschaft 26 und in diese eingreifenden Rippen an Ventilkeilen 34 ein Ventilfederteller 29 befestigt. Gegen diesen Ventilfederteller 29 stützt sich eine Ventilfeder 30 mit einem ihrer Enden ab, während sich das andere Ende am Zylinderkopf 5 abstützt.

In dem Joch 16 ist zwischen der Aufnahmebohrung 17 und der Bohrung 25, also zwischen den Mittenachsen der beiden Hubventile 1 und 2, eine Rolle 31 gelagert, die an der Bahn des Nockens 21 anliegt. Die Nockenwelle 20 mit dem Nocken 21 dreht sich so, daß die Nockenbahn an der Rolle 31 eine Bewegung von der Aufnahmebohrung 17 weg zu der Bohrung 25 hin macht. Die Drehrichtung der Nockenwelle 20 entspricht demnach der Richtung des Pfeiles 32.

Während des Betriebs der Brennkraftmaschine betätigt der Nocken 21 gleichzeitig die beiden Ventile 1 und 2, indem die Nockenbahn auf der Rolle 31 in Richtung des Pfeiles 32 abläuft. Dabei überträgt sich die Nockenerhebung als Ventilhub über die Rolle 31 auf das Joch 16 und von diesem über die Verstellschrauben 18 bzw. 23 auf die Ventilschaftenden 15 bzw. 22 und damit auf die Ventile 1 bzw. 2. Die Ventile 1 und 2, die von ihren Ventilfedern 11 und 30 in Schließstellung gehalten sind, öffnen dann. Dabei wird das Joch 16 durch die Führung der Aufnahmebohrung 17 auf dem oberen Teil 14 des Ventilschaftes 3 sicher gegenüber Kippen gehalten. Die damit auf den Ventilschaft 3 zusätzlich wirkenden Kräfte werden über den am Ventilschaft 3 befestigten Führungsteller 10 auf die Wandung der Bohrung 13 im Zylinderkopf 5 übertragen. Die mit dem Pfeil 32 gekennzeichnete Laufrichtung der Nockenwelle 20 verursacht an der Rolle 31 des Joches 16 eine die Lage des Joches 16 stabilisierende Kraft, so daß ein Verschwenken des Joches 16 um die Aufnahmebohrung 17 bzw. um die Mittenachse des Ventiles 1 während des Betriebs der Brennkraftmaschine nicht auftritt. Einem solchen Verschwenken wirkt auch ein über die Kanten des Ventilschaftendes 22 des Ventiles 2 greifender Rand 35 an der Bohrung 25 zur Aufnahme der Verstelleinrichtung für das Ventil 2 entgegen.

Das Ausführungsbeispiel zeigt einen Ventiltrieb für die gleichzeitige Betätigung von zwei Hubventilen durch einen Nocken. Die Erfindung ist jedoch ebenso geeignet, z. B. drei Hubventile gleichzeitig zu betätigen, indem das Joch an einem Ventilschaft, dessen Mittelachse vor der Nockenwellenachse, bezogen auf die Drehrichtung der Nockenwelle, verläuft, in der dargestellten Weise geführt ist und sich dann über die Ventilschaftenden der übrigen Hubventile erstreckt, deren Mittelachsen hinter der Nockenwellenachse verlaufen.

Ebenso ist die Erfindung nicht beschränkt auf die Nutzung von mechanischen Verstelleinrichtungen zum Einstellen des Ventilspiels. Es eignen sich z. B. ebenso geschlossene hydraulische Ventilspielausgleichselemente, die dann in den entsprechenden Bohrungen des Jochs aufgenommen sind.

Die Ventile können auch durch andere als die im Ausführungsbeispiel gezeigten Ventilfedern in ihrer Schließstellung gehalten sein.

Die besonderen Vorteile der Erfindung sind darin zu sehen, daß mit geringem Bauaufwand von einem Nocken aus zwei oder mehrere Hubventile einer gleichzeitig öffnenden Ventilgruppe betätigt werden können, der Raumbedarf im Zylinderkopf dafür nur gering ist und ein guter mechanischer Wirkungsgrad eintritt.

## Patentansprüche

1. Ventiltrieb für zumindest zwei gleichzeitig zu betätigende Hubventile (1, 2) für den Gaswechsel einer Brennkraftmaschine, bei welcher ein Nocken (21) einer Nockenwelle (20) auf ein mit den Ventilschäften (3, 26) der gleichzeitig zu betätigenden durch Ventilfedern (11, 30) in ihrer Schließstellung gehaltenen Hubventile (1, 2) verbundenes Joch (16) ventilöffnend einwirkt, wobei die Hubventile (1, 2) mit ihren Ventilschäften (3, 26) gegenüber einem Zylinderkopf (5) geführt sind, die Mittenachse eines ersten Hubventils (1) der gleichzeitig und gemeinsam betätigten Hubventilgruppe vor der Nockenwelle (20), bezogen auf deren Drehrichtung verläuft, während die Mittenachsen der weiteren Hubventile (2) dieser Hubventilgruppe die Nokkenwellenmittenachse hinter der Nockenwelle (20), bezogen auf deren Drehrichtung verlaufen, so daß die Nockenbahn eine Bewegung von dem ersten Hubventil (1) zu den weiteren Hubventilen (2) hin macht, **dadurch gekennzeichnet,** daß
- der Ventilschaft (3) des ersten Hubventils (1) einen Führungsteller (10) trägt, welcher mit seinem Umfang (12) in einer Bohrung (13) des Zylinderkopfes (5) geführt ist und das Ventilschaftende (15) sowie ein Teil (14) des Ventilschaftes (3) über den Führungsteller (10) hinausragt,
- der herausragende Teil (14) des Ventilschaftes (3) des ersten Hubventiles (1) eine Aufnahmebohrung (17) des Joches (16) führt und das Joch (16) sich zwischen Nockenwelle (20) und den Ventilschaftenden (15, 22) erstreckt, über den Ventilschaftenden (22) der weiteren Ventile (2) mit seitlichem Spiel aufliegt und unterhalb der Nockenwelle (20) eine vom Nocken (21) beaufschlagte Rolle (31) trägt.

2. Ventiltrieb nach Anspruch 1, **dadurch gekennzeichnet**, daß der Führungsteller (10) des ersten Hubventils (1) gleichzeitig Anlagefläche für die Ventilfeder (11) dieses Hubventils (1) ist.

3. Ventiltrieb nach Anspruch 1 oder 2, **dadurch gekennzeichnet**, daß das bzw. die weiteren Hubventile (2) mit an sich bekannten Federtellern (29) versehen sind.

## Claims

1. Valve gear for at least two lift valves (1, 2) to be operated simultaneously for the gas exchange of an internal combustion engine, in which a cam (21) of a camshaft (20) acts with valve opening effect on a yoke (16) connected to the valve stems (3, 26) of the lift valves (1, 2) which are to be operated simultaneously and are held in their closed position by valve springs (11, 30), wherein the lift valves (1, 2) with their valve stems (3, 26) are guided relative to a cylinder head (5), the centre axis of a first lift valve (1) of the simultaneously and jointly operated lift valve assembly extends in front of the camshaft (20), referred to the direction of rotation thereof, while the centre axes of the other lift valves (2) of this lift valve assembly extend behind the camshaft (20), referred to the direction of rotation thereof, so that the cam path makes a movement from the first lift valve (1) to the other lift valves (2), characterised in that the valve stem (3) of the first lift valve (1) carries a guide plate (10) which with its circumference (12) is guided in a bore (13) of the cylinder head (5) and the valve stem end (15) as well as a portion (14) of the valve stem (3) protrude beyond the guide plate (10), the protruding portion (14) of the valve stem (3) of the first lift valve (1) guides a receiving bore (17) of the yoke (16) and the yoke (16) extends between the camshaft (20) and the valve stem ends (15, 22), rests over the valve stem ends (22) of the other valves (2) with lateral play and beneath the camshaft (20) carries a roller (31) acted upon by the cam (21).

2. Valve gear according to claim 1, characterised in that the guide plate (10) of the first lift valve (1) is simultaneously the contact face for the valve spring (11) of this lift valve (1).

3. Valve gear according to claim 1 or 2, characterised in that the other lift valve or valves (2) are provided with spring retainers (29) known in the art.

## Revendications

1. Commande de soupapes pour commander simultanément au moins deux soupapes (1, 2) d'échange gazeux dans un moteur à combustion interne, dans lequel une came (21) d'un arbre à cames (20), en vue d'ouvrir les soupapes, agit sur un pontet (16) qui est lié aux tiges de soupapes (3, 26) des soupapes (1, 2) à actionner simultanément, maintenues dans leur position fermée par des ressorts de soupape (11, 30), les soupapes (1, 2) étant guidées dans la culasse (5) par leur tige de soupape (3, 26), l'axe médian d'une première soupape (1) du groupe de soupapes à actionner simultanément et conjointement étant situé devant l'arbre à cames (20), par rapport à la direction de rotation de celui-ci, tandis que les axes médians des autres soupapes (2) dudit groupe de soupapes sont disposés derrière l'arbre à carmes (20), par rapport à la direction de rotation de celui-ci, de telle sorte que la piste de la came se déplace de la première soupape (1) vers les autres soupapes (2), caractérisée par le fait que la tige de soupape (3) de la première soupape (1) porte une coupelle de guidage (10) qui est guidée par sa surface extérieure (12) dans un alésage (13) de la culasse (5) et que l'extrémité (15) de la tige de soupape ainsi qu'une partie (14) de ladite tige de soupape (3) s'étendent au-delà de la coupelle de guidage (10), par le fait que la partie (14) dépassante de la tige de soupape (3) de la première soupape (1) s'engage dans un trou (17) du pontet (16) et que le pontet (16) s'étend entre l'arbre à cames (20) et les extrémités (15, 22) de tiges de soupapes, repose avec un jeu latéral sur les extrémités (22) des autres soupapes (2) et porte, en-dessous de l'arbre à cames (20), un galet (31) qui est sollicité par la came (21).

2. Commande de soupapes selon la revendication 1, caractérisée par le fait que la coupelle (10) de guidage de la première soupape (1) sert simultanément de surface d'appui pour le ressort de soupape (11) de cette soupape (1).

3. Commande de soupapes selon la revendication 1 ou 2, caractérisée par le fait que la ou les soupapes (2) supplémentaire(s) est(sont) pourvue(s) de cuvettes (29) de ressort de soupape connues.
